# EUROPÄISCHE PATENTSCHRIFT

(11) **EP 3 571 415 B1**
(45) Veröffentlichungstag und Bekanntmachung des Hinweises auf die Patenterteilung: **12.07.2023**
(21) Anmeldenummer: 17701666.4
(22) Anmeldetag: 20.01.2017
(51) Int. Cl.: F04D 23/00, F04D 25/06, F04D 29/62

(54) **GEBLÄSE FÜR EINEN VERBRENNUNGSMOTOR**
FAN FOR AN INTERNAL COMBUSTION ENGINE
VENTILATEUR POUR MOTEUR À COMBUSTION INTERNE

(43) Veröffentlichungstag der Anmeldung: 27.11.2019
(73) Patentinhaber: Pierburg GmbH, 41460 Neuss (DE)
(72) Erfinder: PAFFRATH, Holger, 50259 Pulheim (DE); RÖSGEN, Thomas, 41516 Grevenbroich (DE); GOTTER, Alexander, 40595 Düsseldorf (DE); BOUTROS-MIKHAIL, Matthias, 41460 Neuss (DE)
(74) Vertreter: terpatent Patentanwälte ter Smitten Eberlein-Van Hoof Rütten Daubert
(86) Internationale Anmeldenummer: PCT/EP2017/051183
(87) Internationale Veröffentlichungsnummer: WO 2018/133943

(56) Entgegenhaltungen:
- EP-A2- 2 903 141
- DE-A1- 4 244 458
- DE-A1-102011 006 487
- DE-B3-102015 114 783
- US-A- 5 049 770
- US-A- 6 129 524
- US-A1- 2016 238 031

## Beschreibung

Die Erfindung betrifft ein Gebläse für einen Verbrennungsmotor mit einem Elektromotor, der einen Stator und einen Rotor aufweist, der an einer Antriebswelle befestigt ist, einem Gehäuse, welches den Elektromotor umgibt, einem Förderkanal, welcher im Gehäuse ausgebildet ist, einem Ansaugstutzen, der einen Einlasskanal begrenzt und einem Auslassstutzen, der einen Auslasskanal begrenzt, einem Laufrad, welches auf der Antriebswelle befestigt ist, und über welches Fluid vom Einlasskanal über den Förderkanal zum Auslasskanal förderbar ist.

Derartige Gebläse werden beispielswiese zur Förderung von Sekundärluft in Verbrennungsmotoren, insbesondere in Ottomotoren verwendet, mit denen Luft während der Kaltstartphase zur thermischen Nachverbrennung in den Abgasstrang eingeblasen wird. Hierdurch werden Kohlenwasserstoffe und Kohlenmonoxide während der Warmlaufphase verringert, da die Luft exotherm mit unverbrannten Abgasbestandteilen reagiert, wodurch auch die Aufheizung des Katalysators unterstützt wird.

Sekundärluftgebläse sind allgemein bekannt und werden in den letzten Jahren zumeist als Seitenkanalgebläse ausgeführt. Ein solches Seitenkanalgebläse, wie es beispielsweise in der DE 10 2010 046 870 A1 beschrieben wird, weist zumeist einen axialen Einlass sowie einen radialen Auslass auf, zwischen denen die als Förderkanal im Gebläsekopf dienenden Seitenkanäle ausgebildet sind, die gegenüber liegend zu einem antreibbaren Laufrad angeordnet sind, durch dessen Drehung die Förderung vom Einlass zum Auslass erfolgt.

Aus der EP 1 152 134 B1 ist zusätzlich ein Sekundärluftgebläse bekannt, dessen Ansaugstutzen zwei 90°-Krümmer aufweist, so dass sich ein Abschnitt des Ansaugstutzens parallel zur Motorachse erstreckt. Entsprechend können die Motorsteuerung und ein Luftmassenmesser, über den ein Luftstrom im Ansaugstutzen gemessen wird, in einem gemeinsamen, separaten Gehäuse angeordnet werden, welches am Ansaugstutzen befestigt wird, wobei die Elektronik über ein Kabel mit den Statorwicklungen des Motors verbunden wird.

Des Weiteren ist aus der EP 2 903 141 A2 ein Gebläse bekannt, auf dessen eigentlichen Gebläsegehäuse ein zusätzliches Gehäuseteil befestigt wird, welches im radial inneren den Einlassstutzen des Gebläses bildet und im radial äußeren Bereich eine Elektronikkammer ausbildet, die nach radial außen durch das Gehäuseteil begrenzt ist. Im radial Inneren wird die Elektronikkammer durch ringförmig nebeneinander angeordnete Wärmesenken begrenzt, die mit der Elektronik verbunden, untereinander beabstandet sind und den Einlasskanal nach radial außen begrenzen.

Zusätzlich werden derartige Gebläse auch zur Partikelfilterregeneration und zur Regenerierung der die Kohlenwasserstoffe aus dem Tank filternden Aktivkohlefilter genutzt, wodurch sich die Laufzeiten dieser Gebläse deutlich verlängern.

Problematisch an einer solchen Verlängerung der Laufzeiten ist es jedoch, dass die Gebläse hierdurch einer deutlich höheren thermischen Belastung ausgesetzt ist, da sich sowohl die Elektronikeinheiten als auch die Wicklungen der antreibenden Elektromotoren bei längeren Laufzeiten stetig weiter erwärmen. Hierdurch entsteht neben der reinen zu erwartenden thermischen Belastung, die zu einer Beschädigung der Wicklungen oder einem Ausfall der Elektronik führen können, zusätzlich ein erhöhter Druck in geschlossenen Räumen durch die steigende Temperatur. Daher müssen geschlossene Räume, wie der Elektronikraum eines solchen Gebläses entlüftet und belüftet werden können, um Schäden durch Druckschwankungen, die auch zu einem Kondensieren des Wasserdampfes in der umgebenden Luft im Elektronikraum führen können, zu verhindern und zusätzlich Wärme abführen zu können.

Um einen Druckausgleich zu erzielen, ist es daher bekannt geworden, die Elektronikräume derartiger Verdichter oder Gebläse mit einer Entbeziehungsweise Belüftungsöffnung zu versehen, über die der ansonsten geschlossene Elektronikraum mit der Atmosphäre verbunden ist.

So wird in der DE 10 2011 006 487 A1 ein Verbrennungsluftgebläse für ein Fahrzeugheizgerät vorgeschlagen, bei dem der Elektronikraum über Öffnungen im Gehäuse mit dem Innenraum des Gebläses oder des Motors verbunden werden kann. Hierbei handelt es sich dann jedoch um erwärmte Luft.

Des Weiteren wird in der US 2016/0238031 A1 eine Turbomaschine vorgeschlagen, bei der der Ansaugstutzen am vom Laufrad abgewandten Ende des Elektromotors angeordnet ist, so dass dieser axial durchströmt wird. Im Motorraum ist auch die Elektronik der Turbomaschine angeordnet, so dass durch den Motor angesaugt Luft zur Elektronik gelangen kann. Auch diese Luft ist durch die in den Wicklungen des Elektromotors entstehende Hitze erwärmt.

Für diese Gebläse werden jedoch Salzsprühprüfungen oder Prüfungen mit Hochdruckreinigern vorgenommen, durch welche Schäden an der Elektronik durch eintretendes Wasser in den Elektronikraum über die Öffnung entstehen können. Auch sind Schäden im Betrieb durch eintretendes Spritzwasser, welches ebenfalls Salze oder andere Schmutzstoffe enthalten kann, nicht auszuschließen.

Es stellt sich daher die Aufgabe, ein Gebläse für einen Verbrennungsmotor bereit zu stellen, bei dem Schäden an der Elektronik durch eintretendes Spritzwasser auch bei vorgenommenen Prüfungen zuverlässig verhindert werden kann und dennoch eine ausreichende Belüftung und Entlüftung des Elektronikraums zur Vermeidung von Druckschwankungen und Temperaturschwankungen, die zu einem Kondensieren von Wasser aus der umgebenden Luft führen können, und daraus folgenden Schäden sicher zu stellen.

Diese Aufgabe wird durch ein Gebläse mit den Merkmalen des Hauptanspruchs 1 gelöst.

Dadurch, dass im Gehäuse ein Elektronikraum ausgebildet ist, in dem eine Platine mit Elektronikbauteilen angeordnet ist, über die der Elektromotor ansteuerbar ist, wobei das Gehäuse eine Öffnung aufweist, über die der Elektronikraum mit dem Einlasskanal fluidisch verbunden ist, wobei das den Elektronikraum begrenzende Gehäuse und der Ansaugstutzen eine gemeinsame Wandfläche aufweisen, in welcher die Öffnung zur Verbindung des Einlasskanals mit dem Elektronikraum ausgebildet ist, und wobei der Elektronikraum an einer zum Laufrad axial gegenüberliegenden Seite des Elektromotors angeordnet ist und sich der Ansaugstutzen zumindest entlang der axialen Länge des Elektromotors und des Elektronikraums zum Förderkanal erstreckt, kann der Druckausgleich über den Einlassstutzen erfolgen, welcher nicht im Bereich des Spritzwassers im Betrieb oder bei Prüfungen liegt. Zusätzlich wird sichergestellt, dass ein Gasaustausch lediglich mit gesäuberter Luft erfolgt, welche über den Stutzen, üblicherweise über einen Filter angesaugt wird, so dass neben der Vermeidung eines Kondensierens des in der Luft enthaltenen Wassers sowie zu großer Druckschwankungen auch Schäden durch Schutzstoffe vermieden werden. Eine derartige Entlüftung ist sowohl bei einem Antrieb des Gebläses durch einen elektronisch kommutierten Elektromotor als auch bei Bürstenmotoren verwendbar. Auch kann auf zusätzliche Bauteile zur Herstellung der fluidischen Verbindung zwischen dem Elektronikraum und dem Ansaugstutzen verzichtet werden. Stattdessen kann der Druckausgleich beispielsweise über eine in der Wandfläche ausgebildete einfache Bohrung erfolgen. Der Ansaugstutzen dient dabei gleichzeitig zur Wärmeabfuhr durch Wärmeübergang über die Wandfläche zwischen der angesaugten kalten Außenluft und den Wicklungen des Stators sowie dem Elektronikraum.

Dieser gute Wärmeübergang zur Abfuhr erhöhter thermischer Energie kann auf besonders einfache Weise dadurch erzielt werden, dass das den Stator und den Elektronikraum umgebende Gehäuse und der Ansaugstutzen eine gemeinsame Wandfläche aufweisen, an deren einen Seite der Stator anliegt und der Elektronikraum ausgebildet ist und an deren entgegengesetzter Seite der Einlasskanal ausgebildet ist.

Zusätzlich ist es vorteilhaft, wenn in der Öffnung eine in beide Strömungsrichtungen gasdurchlässige Membran angeordnet ist, so dass insbesondere trockenes Gas ausgetauscht werden kann, während eventuell doch vorhandene Schmutzstoffe oder Wasser die Membran nicht passieren können und somit nicht in den Elektronikraum eindringen können.

Dadurch, dass stromaufwärts des Einlasskanals oder im Einlasskanal ein Filter angeordnet ist, kann ebenfalls vermieden werden, dass Schmutzstoffe über den Einlasskanal in den Elektronikraum gelangen, wodurch die Lebensdauer der elektronischen Leistungsbausteine im Vergleich zu Lüftungsbohrungen, die in die Umgebung des Gebläses führen, deutlich erhöht wird.

Des Weiteren ist es vorteilhaft, wenn das Gehäuse mehrere Gehäuseteile aufweist, welche axial aufeinander angeordnet sind. Die Montage kann so unter Zwischenlage von Dichtungen von einer Montageseite erfolgen. Dies vereinfacht die Herstellung des Gebläses.

Ein bevorzugter Aufbau des Gebläses ergibt sich, wenn ein erstes zentrales Gehäuseteil den Elektromotor radial umgibt und einen axialen Abschnitt des Ansaugstutzens bildet, ein zweites Gehäuseteil den Förderkanal zur zum Elektromotor entgegengesetzten Seite verschließt, ein drittes Gehäuseteil den Elektronikraum radial umgibt und einen zum ersten Gehäuseteil stromaufwärtigen Abschnitt des Ansaugstutzens bildet und ein viertes Gehäuseteil den Elektronikraum verschließt und einen zum dritten Gehäuseteil stromaufwärtigen Abschnitt des Ansaugstutzens bildet. Eine solche Gehäuseteilung erleichtert die Montage, da keine zusätzlichen Rohrstutzen zur Herstellung des Ansaugstutzens verwendet werden müssen. Gleichzeitig bleiben die Einzelteile des Gebläses gut erreichbar. Zusätzlich kann sowohl die Wärmeabfuhr vom Stator als auch die Be- und Entlüftung sowie die Wärmeabfuhr aus dem Elektronikraum einfach hergestellt werden, da gemeinsame Wandflächen genutzt werden können. Alle Bauteile bleiben axial gut erreichbar und montier- oder austauschbar.

Vorzugsweise sind am vierten Gehäuseteil bezüglich des Elektronikraums nach außen weisende Rippen ausgebildet, wodurch eine zusätzliche Wärmeabfuhr aus dem Elektronikraum zur Umgebung stattfindet.

Vorzugsweise ist am dritten Gehäuseteil eine Lagerstelle der Antriebswelle ausgebildet, welche zum Elektronikraum geschlossen ist. Somit findet über die Lagerstelle kein Luftaustausch zwischen dem Elektronikraum und dem Motorraum statt. Dennoch bleibt die Montage des Elektromotors einfach, dessen Welle mit dem Rotor montiert und anschließend die Lagerung durch Aufsetzen des dritten Gehäuseteils fertiggestellt werden kann.

Besonders gute Ergebnisse bei der Förderung von Luft zur Sekundärlufteinblasung oder Aktivkohlefilterregeneration durch einen sehr guten Wirkungsgrad für diese Anwendungsbereiche werden erzielt, wenn im ersten Gehäuseteil und im zweiten Gehäuseteil jeweils ein Förderkanal eines zweikanaligen Seitenkanalgebläses ausgebildet ist, dessen Laufrad zwischen den beiden Förderkanälen angeordnet ist.

Vorzugsweise sind im ersten Gehäuseteil am Ansaugstutzen in den Einlasskanal weisende Rippen ausgebildet, durch die die von kalter Luft umströmte Fläche des Einlassstutzens erhöht wird, was wiederum zu einer verbesserten Wärmeabfuhr aus dem Stator führt. Zusätzlich können diese Rippen zur Verbesserung der Anströmung des Laufrades genutzt werden.

Eine noch bessere Wärmeabfuhr wird erreicht, wenn der Stator fest gegen die radial begrenzende Wandfläche des Gehäuses anliegt, so dass die in den Statorwicklungen entstehende Wärme noch besser durch einen erhöhten Wärmeübergang in Richtung des Einlassstutzens abgeleitet werden kann.

Es wird somit ein Gebläse mit einer deutlich erhöhten Lebensdauer auch bei erhöhten Laufzeiten geschaffen, bei dem ein Ausfall der Elektronik oder ein Überhitzen des Gebläses vermieden wird, da alle thermisch überlastbaren Bauteile nicht nur mit einer deutlich verbesserten Wärmeabfuhr ausgestattet sind, sondern auch vor Schmutzstoffen geschützt sind. Ein Eindringen von Schmutzwasser wird zuverlässig vermieden, da die Belüftung und Entlüftung des Elektronikraums in den geschützten Bereich des Einlassstutzens erfolgt. Auch ein Kondensieren des in der Luft vorhandenen Wasserdampfes, der zu Schäden an der Elektronik führen könnte, wird zuverlässig vermieden. Entsprechend können auch Sprühprüfungen stattfinden ohne einen Ausfall des Gebläses befürchten zu müssen.

Ein Ausführungsbeispiel eines erfindungsgemäßen Gebläses für einen Verbrennungsmotor wird anhand eines Seitenkanalgebläses, welches zur Sekundärluftzuführung oder zur Aktivkohlefilterreinigung geeignet ist, beschrieben und ist in der Figur dargestellt.

Die Figur zeigt eine Seitenansicht eines erfindungsgemäßen Seitenkanalgebläses in geschnittener Darstellung.

Das erfindungsgemäße Gebläse weist ein auf einer Antriebswelle 10 befestigtes Laufrad 12 mit Laufradschaufeln 14 auf, welche über einen Elektromotor 16 in Drehung versetzbar sind. Der Elektromotor 16ist in vorliegendem Ausführungsbeispiel ein elektronisch kommutierter Elektromotor und besteht aus einem Stator 18, welcher ein auf Zähne eines Statorblechs 20 gewickelte Statorwicklungen 22 aufweist, und aus einem Rotor 24, in dem Magnete 26 befestigt sind, welche in bekannter Weise mit den Statorwicklungen 22 zur Erzeugung eines Drehmomentes bei Bestromung der Statorwicklungen 22 zusammenwirken. Der Rotor 24 ist auf der Antriebswelle 10 befestigt, so dass diese bei Drehung des Rotors 24 ebenfalls in Drehung versetzt wird.

Hierzu ist die Antriebswelle 10 über zwei Lager 28, 30 gelagert, von denen ein erstes Lager 28 axial zwischen dem Laufrad 12 und dem Rotor 24 angeordnet ist und ein zweites Lager 30 am vom Laufrad 12 abgewandten Ende der Antriebswelle 10 an der entgegengesetzten Seite des Rotors 24 angeordnet ist. Im radial Inneren eines Lagerschildes 32 ist an einem ringförmigen Vorsprung 34 des Lagerschildes 32 eine Lageraufnahme 36 ausgebildet, in der das erste Lager 28 aufgenommen ist, und welches eine zentrale Öffnung 38 aufweist, durch die die Antriebswelle 10 ragt. Das Lagerschild 32 begrenzt gleichzeitig einen Strömungsraum des Gebläses in Richtung des Elektromotors 16 und ist einstückig mit einem ersten Gehäuseteil 42 eines Gehäuses 44 ausgebildet, welches als Strömungs- und Motorgehäuse dient.

Das erste Gehäuseteil 42 erstreckt sich entlang einer Rückseite des Laufrades 12 und bildet im radial äußeren Bereich einen ersten Förderkanal 46 aus, der den Laufschaufeln 14 des Laufrades 12 axial gegenüberliegt. Dieses erste Gehäuseteil 42 ist über seinen Außenumfang an einem zum Gehäuse 44 gehörenden und als Gebläsekopf dienenden zweiten Gehäuseteil 48 befestigt, der das Gehäuse 44 des Seitenkanalgebläses axial begrenzt und in dem ein zweiter Förderkanal 40 ausgebildet ist, der sich mit Ausnahme eines Unterbrecherbereiches über den Umfang erstreckt und wie der erste Förderkanal 46 über einen Einlasskanal 50 Luft ansaugt, welche über die beiden Förderkanäle 46, 40 zu einem Auslasskanal 52 gefördert wird, der in einem sich tangential vom ersten Gehäuseteil 42 erstreckenden Auslassstutzen 54 ausgebildet ist. Das erste Gehäuseteil 42 umgibt den Elektromotor 16 radial und wird durch ein drittes Gehäuseteil 56, welches einen Elektronikraum 58 radial und zum Elektromotor 16 axial begrenzt, an der zum Laufrad 12 gegenüberliegenden Seite geschlossen.

Im dritten Gehäuseteil 56 ist das zweite Lager 30 in einer zentralen zweiten Lagerstelle 60 angeordnet, welche zum Elektronikraum 58 durch einen Lagerdeckel 61 verschlossen ist und von der aus sich das dritte Gehäuseteil 56 radial bis an Seitenwände des ersten Gehäuseteils 42 erstreckt und dort am ersten Gehäuseteil 42 befestigt ist. An der gegenüberliegenden axialen Seite wird der Elektronikraum 58 durch ein viertes Gehäuseteil 62, welches als Deckel dient, geschlossen.

Der Einlasskanal 50 wird durch einen Ansaugstutzen 64 begrenzt, der sich entlang der axialen Länge des Stators 18 und des Elektronikraums 58 erstreckt und mit dem den Stator 18 umgebenden ersten Gehäuseteil 42 und dem den Elektronikraum 58 radial umgebenden dritten Gehäuseteil 56 eine gemeinsame Wandfläche 66 aufweist. Entsprechend werden in Strömungsrichtung hintereinander liegende Abschnitte des Ansaugstutzens 64 einstückig mit dem ersten, dritten und vierten Gehäuseteil 42, 56, 62 ausgebildet. Die zwischen dem Stator 18 beziehungsweise dem Elektronikraum 58 und dem Einlasskanal 50 angeordnete gemeinsame Wandfläche 66 dient somit einerseits als Begrenzungsfläche des ersten und des dritten Gehäuseteils 42, 56 und andererseits als Begrenzungsfläche des Einlasskanals 50.

Das Statorblech 20 ist in das erste Gehäuseteil 42 eingepresst und liegt entsprechend vollumfänglich über seine gesamte Länge gegen eine Innenwand 68 des ersten Gehäuseteils 42 an. Die Statorwicklungen 22 befinden sich auf Spulenträgern 70 aus Kunststoff.

In der gemeinsamen Wandfläche 66, welche einerseits den Elektronikraum 58 und andererseits den Ansaugstutzen 64 begrenzt, ist erfindungsgemäß eine Öffnung 74 ausgebildet, über die der Elektronikraum 58 mit dem Einlasskanal 50 stetig fluidisch verbunden ist. Die Wärme erzeugende, auf einer Platine 76 angeordnete Elektronikbauteilen 78 zur Ansteuerung des Gebläses, welche im Elektronikraum 58 angeordnet ist, kann somit mit Luft aus dem Einlasskanal 50 versorgt werden beziehungsweise kann Luft aus dem Elektronikraum 58 in den Einlasskanal 50 abgegeben werden. Diese mögliche Belüftung und Entlüftung des Elektronikraums 58 über die Öffnung 74 führt dazu, dass sich bei steigenden Temperaturen kein zusätzlicher Druck im Elektronikraum 58 aufbauen kann, was zu einem Kondensieren von Wasser und einer erhöhten pneumatischen Belastung der Bauteile führen kann. Entsprechend kann die Lebensdauer der Elektronik erhöht werden.

Die Luft, die über den Ansaugstutzen 64 zum Förderkanal 46, 40 gefördert wird, bewirkt bei Drehung des Laufrades 12 eine aktive Kühlung sowohl des Stators 18 beziehungsweise der Statorwicklungen 22 als auch der Leistungselektronikbauteile 78 als auch der Lager 28, 30. So wird die in der Elektronik 78 entstehende Wärme unmittelbar in den Ansaugstutzen 64 abgeführt. Auch verbessert sich die Wärmeabfuhr aus den Lagern 28, 30 sowie den Statorwicklungen 22, aus denen die Wärme über das Statorblech 20 zum Gehäuse 44 beziehungsweise zur gemeinsamen Wandfläche 66, an der der Luftstrom zur aktiven Wärmeabfuhr vorbei führt, abgeleitet wird.

Diese Wärmeabfuhr wird noch dadurch verbessert, dass im Inneren des Ansaugstutzens 64 sich in den Einlasskanal 50 erstreckende Rippen 80 ausgebildet sind, durch die die zum Wärmeübergang dienende Fläche vergrößert wird. Auch am vierten Gehäuseteil 62 sind nach außen zur Umgebung weisende Rippen 82 ausgebildet, so dass über das vierte Gehäuseteil 62 zusätzlich Wärme aus dem Elektronikraum 58 abgeführt werden kann.

Die Anordnung der Öffnung 74 in der Wandfläche 66 zwischen dem Elektronikraum 58 und dem Ansaugstutzen 64 hat den großen Vorteil, dass der Elektronikraum vor eindringendem Spritzwasser und anderen Schmutzwasser zuverlässig geschützt ist. So kann weder im Betrieb entstehendes Schmutzwasser in den Einlasskanal 50 gelangen, in den frische Luft über einen Filter angesaugt wird, noch kann bei Tests mit Hochdruckreinigern oder bei Salzsprühprüfungen Spritzwasser in den Elektronikraum 58 strömen, da keine Öffnung zur Umgebung besteht und der Einlass zum Einlasskanal 50 so angeordnet werden kann, dass auch bei undichtem Filter kein Wasser entlang des Einlasskanals zum Gebläse strömen kann. Zusätzlich kann in der Öffnung 74 noch eine gasdurchlässige und Schmutzstoffe und Wasser abweisende Membran 84 montiert werden. So wird eine zuverlässige Be- und Entlüftung des Elektronikraums 58 ohne zusätzliche Bauteile ermöglicht, durch die die Elektronik zuverlässig vor schädigenden Stoffen geschützt wird.

Es sollte deutlich sein, dass der Schutzbereich der vorliegenden Anmeldung nicht auf das beschriebene Ausführungsbeispiel beschränkt ist. Insbesondere können derartige Gebläse für verschiedene Anwendungen verwendet werden. Auch können beispielsweise andere Gebläsearten wie Radialgebläse oder ähnliches verwendet werden. Vor allem sind verschiedene konstruktive Varianten im Vergleich zum Ausführungsbeispiel denkbar, wie eine andere Anbindung der Lager an das umgebende Gehäuse oder die Verwendung einer anderen Gehäuseteilung. Der Antrieb eines derartigen Gebläses kann sowohl über elektronisch kommutierte Elektromotoren als auch über Bürstenmotoren erfolgen, wobei sowohl Innenläufer als auch Außenläufer verwendet werden können.

## Patentansprüche

1. Gebläse für einen Verbrennungsmotor mit
einem Elektromotor (16), der einen Stator (18) und einen Rotor (24) aufweist, der an einer Antriebswelle (10) befestigt ist,
einem Gehäuse (44), welches den Elektromotor (16) umgibt,
einem Förderkanal (46, 40), welcher im Gehäuse (44) ausgebildet ist,
einem Ansaugstutzen (64), der einen Einlasskanal (50) begrenzt und
einem Auslassstutzen (54), der einen Auslasskanal (52) begrenzt,
einem Laufrad (12), welches auf der Antriebswelle (10) befestigt ist, und über welches Fluid vom Einlasskanal (50) über den Förderkanal (46, 40) zum Auslasskanal (52) förderbar ist,
wobei im Gehäuse (44) ein Elektronikraum (58) ausgebildet ist, in dem eine Platine (76) mit Elektronikbauteilen (78) angeordnet ist, über die der Elektromotor (16) ansteuerbar ist, wobei das Gehäuse (44) eine Öffnung (74) aufweist, über die der Elektronikraum (58) mit dem Einlasskanal (50) fluidisch verbunden ist, und
wobei der Elektronikraum (58) an einer zum Laufrad (12) axial gegenüberliegenden Seite des Elektromotors (16) angeordnet ist,
**dadurch gekennzeichnet, dass** das den Elektronikraum (58) begrenzende Gehäuse (44) und der Ansaugstutzen (64) eine gemeinsame Wandfläche (66) aufweisen, in welcher die Öffnung (74) zur Verbindung des Einlasskanals (50) mit dem Elektronikraum (58) ausgebildet ist, und dass sich der Ansaugstutzen (64) zumindest entlang der axialen Länge des Elektromotors (16) und des Elektronikraums (58) zum Förderkanal (46, 40) erstreckt.

2. Gebläse für einen Verbrennungsmotor nach Anspruch 1,
**dadurch gekennzeichnet, dass**
das den Stator (18) und den Elektronikraum (58) umgebende Gehäuse (44) und der Ansaugstutzen (64) eine gemeinsame Wandfläche (66) aufweisen, an deren einen Seite der Stator (18) anliegt und der Elektronikraum (58) ausgebildet ist und an deren entgegengesetzter Seite der Einlasskanal (50) ausgebildet ist.

3. Gebläse für einen Verbrennungsmotor nach einem der Ansprüche 1 oder 2,
**dadurch gekennzeichnet, dass**
in der Öffnung (74) eine in beide Strömungsrichtungen gasdurchlässige Membran (84) angeordnet ist.

4. Gebläse für einen Verbrennungsmotor nach einem der vorhergehenden Ansprüche,
**dadurch gekennzeichnet, dass**
stromaufwärts des Einlasskanals (50) oder im Einlasskanal (50) ein Filter angeordnet ist.

5. Gebläse für einen Verbrennungsmotor nach einem der vorhergehenden Ansprüche,
**dadurch gekennzeichnet, dass**
das Gehäuse (44) mehrere Gehäuseteile (42, 48, 56, 62) aufweist, welche axial aufeinander angeordnet sind.

6. Gebläse für einen Verbrennungsmotor nach einem der vorhergehenden Ansprüche,
**dadurch gekennzeichnet, dass**
ein erstes zentrales Gehäuseteil (42) den Elektromotor (16) radial umgibt und einen axialen Abschnitt des Ansaugstutzens (64) bildet, ein zweites Gehäuseteil (48) den Förderkanal (40, 46) zur zum Elektromotor (16) entgegengesetzten Seite verschließt, ein drittes Gehäuseteil (56) den Elektronikraum (58) radial umgibt und einen zum ersten Gehäuseteil (42) stromaufwärtigen Abschnitt des Ansaugstutzens (64) bildet und ein viertes Gehäuseteil (62) den Elektronikraum (58) verschließt und einen zum dritten Gehäuseteil (56) stromaufwärtigen Abschnitt des Ansaugstutzens (64) bildet.

7. Gebläse für einen Verbrennungsmotor nach Anspruch 6,
**dadurch gekennzeichnet, dass**
am vierten Gehäuseteil (62) bezüglich des Elektronikraums (58) nach außen weisende Rippen (82) ausgebildet sind.

8. Gebläse für einen Verbrennungsmotor nach Anspruch 6,
**dadurch gekennzeichnet, dass**
am dritten Gehäuseteil (56) eine Lagerstelle (60) der Antriebswelle (10) ausgebildet ist, welche zum Elektronikraum (58) geschlossen ist.

9. Gebläse für einen Verbrennungsmotor nach Anspruch 6,
**dadurch gekennzeichnet, dass**
im ersten Gehäuseteil (42) und im zweiten Gehäuseteil (48) jeweils ein Förderkanal (40, 46) eines zweikanaligen Seitenkanalgebläses ausgebildet ist, dessen Laufrad (12) zwischen den beiden Förderkanälen (40, 46) angeordnet ist.

10. Gebläse für einen Verbrennungsmotor nach Anspruch 6,
**dadurch gekennzeichnet, dass**
im ersten Gehäuseteil (42) am Ansaugstutzen (64) in den Einlasskanal (50) weisende Rippen (80) ausgebildet sind.

11. Gebläse für einen Verbrennungsmotor nach einem der vorhergehenden Ansprüche,
**dadurch gekennzeichnet, dass**
der Stator (18) fest gegen eine radiale Innenwand (68) des Gehäuses (44) anliegt.

## Claims

1. Blower for an internal combustion engine with
an electric motor (16) comprising a stator (18) and a rotor (24) which is attached to a drive shaft (10)
a housing (44) which surrounds the electric motor (16)
a conveying channel (46, 40) configured in the housing (44), an intake port (64) delimiting an intake channel (50), and an exhaust port (54) delimiting an exhaust channel (52),
an impeller (12) which is attached to the drive shaft (10) and via which fluid can be conveyed from the intake channel (50) via the conveying channel (46, 40) to the outlet channel (52),
wherein an electronics chamber (58) is configured in the housing (44), in which an electronic board (76) with electronic components (78) is arranged, via which the electric motor (16) can be controlled, wherein the housing (44) comprises an opening (74), via which the electronics chamber (58) is fluidically connected to the intake channel (50)
and wherein the electronics chamber (58) is arranged on a side of the electric motor (16) axially opposite to the impeller (12),
**characterized in that**
the housing (44) delimiting the electronics chamber (58) and the intake port (64) comprise a common wall surface (66) in which the opening (74) for connecting the intake channel (50) to the electronics chamber (58) is configured, and **in that** the intake port (64) extends at least along the axial length of the electric motor (16) and the electronics chamber (58) to the conveying channel (46, 40).

2. Blower for an internal combustion engine according to claim 1,
**characterized in that**
the housing (44) surrounding the stator (18) and the electronics chamber (58) and the intake port (64) comprise a common wall surface (66), on one side of which the stator (18) abuts and the electronics chamber (58) is configured and on the opposite side of which the intake channel (50) is configured.

3. Blower for an internal combustion engine according to one of claims 1 or 2,
**characterized in that**
a diaphragm (84) permeable to gas in both flow directions is arranged in the opening (74).

4. Blower for an internal combustion engine according to one of the preceding claims,
**characterized in that**
a filter is arranged upstream of the intake channel (50) or in the intake channel (50).

5. Blower for an internal combustion engine according to one of the preceding claims,
**characterized in that**
the housing (44) comprises a plurality of housing parts (42, 48, 56, 62) which are arranged axially on one another.

6. Blower for an internal combustion engine according to one of the preceding claims,
**characterized in that**
a first central housing part (42) radially surrounds the electric motor (16) and defines an axial portion of the intake port (64), a second housing part (48) closes the conveying channel (40, 46) to the side opposite to the electric motor (16) a third housing part (56) radially surrounds the electronics chamber (58) and defines a portion of the intake port (64) upstream of the first housing part (42), and a fourth housing part (62) closes the electronics chamber (58) and defines a portion of the intake port (64) upstream of the third housing part (56).

7. Blower for an internal combustion engine according to claim 6,
**characterized in that**
outwardly facing ribs (82) are configured on the fourth housing part (62) with respect to the electronics chamber (58).

8. Blower for an internal combustion engine according to claim 6,
**characterized in that**
a bearing arrangement (60) for the drive shaft (10) is configured on the third housing part (56), which bearing arrangement (60) is closed with respect to the electronics chamber (58).

9. Blower for an internal combustion engine according to claim 6,
**characterized in that**
a conveying channel (40, 46) of a two-channel side-channel blower is configured in each of the first housing part (42) and the second housing part (48), the impeller (12) of which is configured between the two conveying channels (40, 46).

10. Blower for an internal combustion engine according to claim 6,
**characterized in that**
ribs (80) pointing into the intake channel (50) are configured in the first housing part (42) on the intake port (64).

11. Blower for an internal combustion engine according to one of the preceding claims,
**characterized in that**
the stator (18) abuts tightly against a radial inner wall (68) of the housing (44).

## Revendications

1. Ventilateur pour un moteur à combustion interne avec
un moteur électrique (16) comprenant un stator (18) et un rotor (24) fixé à un arbre d'entraînement (10),
un boîtier (44) qui entoure le moteur électrique (16),
un conduit de refoulement (46, 40) formé dans le boîtier (44), une tubulure d'aspiration (64) délimitant un conduit d'admission (50) et une tubulure de sortie (54) délimitant un conduit de sortie (52),
une turbine (12) qui est fixée sur l'arbre d'entraînement (10) et par laquelle le fluide peut être transporté du conduit d'admission (50) au conduit de sortie (52) via le conduit de refoulement (46, 40),
un compartiment électronique (58) étant formé dans le boîtier (44), dans lequel est disposée une platine (76) avec des composants électroniques (78), par lesquels le moteur électrique (16) peut être commandé, le boîtier (44) comprenant une ouverture (74) par laquelle le compartiment électronique (58) est en connexion fluidique avec le conduit d'admission (50),
et le compartiment électronique (58) étant disposé sur un côté du moteur électrique (16) axialement opposé à la turbine (12),
**caractérisé en ce que**
le boîtier (44) délimitant le compartiment électronique (58) et la tubulure d'aspiration (64) comprennent une surface de paroi commune (66) dans laquelle est formée l'ouverture (74) pour faire communiquer le conduit d'admission (50) avec le compartiment électronique (58), et **en ce que** la tubulure d'aspiration (64) s'étend au moins le long de la longueur axiale du moteur électrique (16) et du compartiment électronique (58) vers le conduit de refoulement (46, 40).

2. Ventilateur pour un moteur à combustion interne selon la revendication 1,
**caractérisé en ce que**
le boîtier (44) entourant le stator (18) et le compartiment électronique (58) et la tubulure d'admission (64) comprennent une surface de paroi (66) commune, sur l'un des côtés de laquelle le stator (18) s'appuie et le compartiment électronique (58) est formé et sur le côté opposé de laquelle le conduit d'admission (50) est formé.

3. Ventilateur pour un moteur à combustion interne selon l'une des revendications 1 ou 2,
**caractérisé en ce que**
une membrane (84) perméable aux gaz dans les deux sensd'écoulement est disposée dans l'ouverture (74).

4. Ventilateur pour un moteur à combustion interne selon l'une des revendications précédentes,
**caractérisé en ce que**
un filtre est disposé en amont du conduit d'admission (50) ou dans le conduit d'admission (50).

5. Ventilateur pour un moteur à combustion interne selon l'une des revendications précédentes,
**caractérisé en ce que**
le boîtier (44) comprend plusieurs parties de boîtier (42, 48, 56, 62) qui sont disposées axialement les unes sur les autres.

6. Ventilateur pour un moteur à combustion interne selon l'une des revendications précédentes,
**caractérisé en ce que**
une première partie centrale de boîtier (42) entoure radialement le moteur électrique (16) et forme une portion axiale de la tubulure d'admission (64), une deuxième partie de boîtier (48) obture le conduit de refoulement (40, 46) du côté opposé au moteur électrique (16), une troisième partie de boîtier (56) entoure radialement le compartiment électronique (58) et forme une section de la tubulure d'aspiration (64) en amont de la première partie de boîtier (42) et une quatrième partie de boîtier (62) ferme le compartiment électronique (58) et forme une section de la tubulure d'aspiration (64) en amont de la troisième partie de boîtier (56).

7. Ventilateur pour un moteur à combustion interne selon la revendication 6,
**caractérisé en ce que**
des ailerons (82) orientés vers l'extérieur par référence au compartiment électronique (58) sont formés sur la quatrième partie de boîtier (62).

8. Ventilateur pour un moteur à combustion interne selon la revendication 6,
**caractérisé en ce que**
un point de palier (60) de l'arbre d'entraînement (10) est formé sur la troisième partie de boîtier (56), lequel est fermé par rapport au compartiment électronique (58).

9. Ventilateur pour un moteur à combustion interne selon la revendication 6,
**caractérisé en ce que**
dans la première partie de boîtier (42) et dans la deuxième partie de boîtier (48) est formé respectivement un conduit de refoulement (40, 46) d'une turbine à canal latéral à deux canaux, dont la turbine (12) est disposée entre les deux conduits de refoulement (40, 46).

10. Ventilateur pour moteur à combustion interne selon la revendication 6,
**caractérisé en ce que**
des ailerons (80) orientés vers le conduit d'admission (50) sont formés dans la première partie de boîtier (42) au niveau de la tubulure d'admission (64).

11. Ventilateur pour moteur à combustion interne selon l'une des revendications précédentes,
**caractérisé en ce que**
le stator (18) est en appui ferme contre une paroi radiale interne (68) du boîtier (44).
